# EUROPÄISCHE PATENTANMELDUNG

(11) **EP 4 674 320 A1**
(43) Veröffentlichungstag der Anmeldung: **07.01.2026**
(21) Anmeldenummer: 25179266.9
(22) Anmeldetag: 28.05.2025
(51) Int. Cl.: A47C 19/02, A47C 31/00

(54) **LIEGESTATT, INSBESONDERE BETT, MIT NEBENEINANDER ANORDENBAREN, JEWEILS EINEN RAHMEN AUFWEISENDEN, EINE POLSTERUNG UND/ODER MATRATZE UMFASSENDEN SCHLAF- ODER RUHEBEREICH**

(30) Priorität: 01.07.2024 DE 202024103548 U; 15.10.2024 DE 202024105927 U
(71) Anmelder: Breckle Matratzenwerk Weida GmbH, 07570 Weida OT Hohenölsen (DE)
(72) Erfinder: BRECKLE, Gerd, 07570 Weida (DE)
(74) Vertreter: Meissner Bolte Partnerschaft mbB

(57) **Zusammenfassung**

Die Erfindung betrifft eine Liegestatt, insbesondere Bett, mit nebeneinander anordenbaren, jeweils einen Rahmen aufweisenden, eine Polsterung und/oder Matratze umfassenden Schlaf- oder Ruhebereich, wobei durch das Aneinanderreihen eine Mehrfach-, insbesondere Doppel-Liegestatt ausbildbar ist. Dabei gilt es gemäß der Erfindung, im Wesentlichen klassische Polsterbetten, Boxspringbetten oder andere lose Bettunterbauten so aneinander bzw. nebeneinanderreihen zu können, dass auch bei einer entsprechenden mechanischen Belastung die gewünschte eng aneinanderliegende Position gewahrt bleibt, jedoch ohne Anwendung von Werkzeugen oder aufwändigen mechanischen Handhabungen die Möglichkeit besteht, die Doppelliegestatt wieder in zwei Einzelliegestätten zu verändern bzw. einen sehr leichten Zugang zu allen Seiten einer derartigen Doppelliegestatt zu schaffen, indem eine Trennung der jeweiligen Rahmen ohne Aufwand erfolgen kann.

## Beschreibung

Die Erfindung betrifft eine Liegestatt, insbesondere Bett, mit nebeneinander anordenbaren, jeweils einen Rahmen aufweisenden, eine Polsterung und/oder Matratze umfassenden Schlaf- oder Ruhebereich, wobei durch das Aneinanderreihen eine Mehrfach-, insbesondere Doppel-Liegestatt ausbildbar ist, gemäß Oberbegriff des Anspruches 1.

Aus dem deutschen Gebrauchsmuster DE 20 2011 004 457 U1 ist eine Liegestattanordnung in Form eines Doppelbettes mit zwei nebeneinander angeordneten Schlafbereichen vorbekannt. Diese Liegestattanordnung weist einen die Schlafbereiche trennenden Längsabschnitt auf. Im Längsabschnitt ist eine lageveränderliche Abschirmwand vorgesehen. Die Abschirmwand erstreckt sich vom Kopfende in Richtung Fußende und ist zwischen einer vollversenkten bis zu einer maximal ausgefahrenen Position höhenvariabel ausgebildet.

Der die Schlafbereiche trennende Abschnitt soll eine Reduzierung der Geräuschbelastung ruhender bzw. schlafender Personen ermöglichen. Im Nichtgebrauchszustand kann das Schallschutzmittel versenkt werden und ist dadurch bei Nichtgebrauch der Liegestatt quasi unsichtbar.

Die DE 2652998 A1 offenbart ein Bett oder eine Liege, bestehend aus einem vorzugsweise kastenartig ausgebildeten Grundrahmen mit einem einsetzbaren Rost und insbesondere einem Stauraum zwischen Rost und Kastenboden. Einen derartigen Aufbau weisen insbesondere Polsterbetten auf, welche in gestalterischer Hinsicht eine Vielzahl von Möglichkeiten bieten. Als Nachteil bekannter Polsterbetten wird dort herausgestellt, dass im Falle einer Beschädigung oder Verschmutzung der Polsterung eine arbeitsaufwändige Erneuerung der Polsterung vorgenommen werden muss.

Um diesen Aufwand zu vermeiden, wird vorgeschlagen, einen sämtliche tragenden Funktionen erfüllenden Einheitsgrundkasten zu verwenden und diesbezüglich eine Vielzahl von Einzelblenden unterschiedlicher Art bereitzustellen. Durch die Einzelblenden kann unterschiedlichen Abnehmerwünschen in einfacher Weise Rechnung getragen werden. Auch ein Austausch von verschmutzten oder beschädigten Blenden soll leicht realisierbar sein. Die Befestigung der Blenden soll nach Möglichkeit schraubenlos vorgenommen werden können. Diesbezüglich sollen die Blenden an freien Kanten des Bettkastens eingehängt und zusätzlich über leicht lösbare magnetische Verbindungen gesichert werden.

Die sich verändernden Schlafgewohnheiten in der heutigen Zeit führen in vielen Fällen dazu, dass insbesondere in mietbaren möblierten Unterkünften wie beispielsweise Hotels, Ferienwohnungen oder dergleichen klassische Doppelbetten oder sogenannten King-Size-Betten abgelehnt werden. Dort, wo beispielsweise zwei Einzelbetten zur Bildung einer Doppelliegestatt zusammengestellt werden und gegebenenfalls eine durchgehende Matratze zum Einsatz kommt, besteht bei dem Wunsch des Gastes auf Einzelliegestätten die Aufgabe für das Housekeeping des betreffenden Hotels, die Einzelbetten in ihrer Position auf Abstand zu stellen und entsprechend geänderte Bettlaken, Bettbezüge oder dergleichen bereitzustellen.

Wird dann beispielsweise von einem nächsten Gast wieder eine mehr oder weniger klassische Doppelliegestatt gewünscht, muss der oben geschilderte Vorgang rückabgewickelt werden. Das heißt, die Einzelbetten sind wieder in eine zusammengehörige Position zu verschieben nebst den zusätzlichen Arbeiten, um die Liegestatt für den neuen Gast angenehm zu gestalten.

Lose zusammengestellte Einzelbetten, die dann eine Doppelliegestatt bilden, haben oft die unangenehme Eigenschaft, sich in ihrer Position während des Nachtschlafes zu verändern. Um dies zu vermeiden, können Einzelbetten über entsprechende technische Mittel fest verbunden, insbesondere verschraubt werden. Eine derartige Doppelliegestatt lässt sich dann zwar auch wieder zu zwei Einzelliegestätten umbauen. Dies erfordert jedoch einen hohen Zeit- und letztendlich auch kostenmäßigen Aufwand.

Das Beziehen von einzelnen Matratzen auf einer derartigen Doppelliegestatt ist außerdem sehr aufwändig, da der Zugang zu den aneinanderliegenden Längsseiten des entsprechenden Gestells erschwert ist.

Aus dem Vorgenannten ist es daher Aufgabe der Erfindung, eine die oben geschilderten Nachteile des Standes der Technik vermeidende, weiterentwickelte Liegestatt anzugeben.

Dabei gilt es gemäß der Erfindung, im Wesentlichen klassische Polsterbetten, Boxspringbetten oder andere lose Bettunterbauten so aneinander bzw. nebeneinanderreihen zu können, dass auch bei einer entsprechenden mechanischen Belastung die gewünschte eng aneinanderliegende Position gewahrt bleibt, jedoch ohne Anwendung von Werkzeugen oder aufwändigen mechanischen Handhabungen die Möglichkeit besteht, die Doppelliegestatt wieder in zwei Einzelliegestätten zu verändern bzw. einen sehr leichten Zugang zu allen Seiten einer derartigen Doppelliegestatt zu schaffen, indem eine Trennung der jeweiligen Rahmen ohne Aufwand erfolgen kann.

Die Lösung der Aufgabe der Erfindung erfolgt durch eine Liegestatt gemäß der Merkmalskombination nach Anspruch 1, wobei die Unteransprüche mindestens zweckmäßige Ausgestaltungen und Weiterbildungen umfassen.

Es wird demnach von einer Liegestatt, insbesondere Bett, mit nebeneinander anordenbaren, jeweils einen Rahmen aufweisenden, eine Polsterung und/oder Matratze umfassenden Schlaf- oder Ruhebereich ausgegangen, wobei durch das Aneinanderreihen eine Mehrfach-, insbesondere Doppelliegestatt, ausbildbar ist.

Die Lagebeziehung der jeweils neben- bzw. aneinandergereihten Liegestätten ist durch eine Magnetanordnung lösbar gehalten.

Diesbezüglich befinden sich im Bereich des Rahmens oder im Bereich eines Bettkastens mehrere Permanentmagnete.

Bei im Wesentlichen baugleichen Rahmen oder Bettkästen sind die Permanentmagnete zur Fixierung und Bildung einer Doppelliegestatt an identischen Positionen befestigt und mit einer sich anziehenden Polarität versehen. Es werden also an den gegenüberliegenden Rahmen oder Bettkästen die Magneten so angeordnet, dass jeweils eine Nord-Süd- bzw. Süd-Nord-Paarung gegeben ist.

Die Magnetanordnung besteht in einer Ausführungsform der Erfindung aus einer Gruppe von Permanentmagneten, welche auf oder an den Längsseiten des Rahmens befestigt sind, wobei sich die Magnete der Gruppe sowohl im Fußbereich als auch im Kopfbereich bevorzugt befinden.

Die Magnete der Magnetanordnung können bevorzugt versenkt, insbesondere oberflächenbündig im Rahmen eingelassen sein.

Zum Erzielen eines ästhetischen Gesamtbildes der Liegestatt ist der Bereich der Magnetanordnung mit einer nicht-ferromagnetischen Abdeckung versehen. Bei einer solchen Abdeckung handelt es sich bevorzugt um ein textiles Material, insbesondere einen Textilbezug, einen Lederbezug oder den Teil einer Polsterung.

Alternativ oder ergänzend kann die Magnetanordnung mit ferromagnetischen Platten oder Flächen kombiniert werden, welche sich am oder im Rahmen befinden oder Bestandteil des Rahmens sind.

Hierbei wird eine magnetische Haftung zwischen dem jeweiligen Magnet und der gegenüberliegenden ferromagnetischen Platte oder Fläche ausgebildet. Bevorzugt sind die größeren bzw. stärksten der Permanentmagneten der jeweiligen Gruppe im Kopfbereich befindlich, um auch bei Bewegungen im Schlaf eine unerwünschte Trennung bzw. Abstandsveränderung der Einzelbetten einer Doppelliegestatt zu vermeiden.

Nach Überwinden der magnetischen Haltekräfte kann die Lagebeziehung zwischen einer Doppelliegestatt geändert und in zwei separate Einzelliegen überführt werden. Dieser Vorgang ist auch umgekehrt ausführbar, um aus zwei Einzelliegen eine Doppelliegestatt zu bilden bzw. um einen Zugang zu den Einzelliegen von allen Seiten zum Reinigen bzw. Beziehen der Betten zu schaffen.

In einer bevorzugten Ausführungsform sind die Permanentmagnete als Topfmagnete ausgebildet.

Weiterhin können die Permanentmagnete als Neodym-Scheibenmagnete ausgeführt werden.

Kommen schaltbare Permanentmagnete zum Einsatz, dann kann der Magnetismus durch einen Schaltvorgang aufgehoben und ein noch einfacheres Trennen bzw. Verschieben oder Ändern der Lageposition der entsprechenden Liegestätten erfolgen.

Die Erfindung soll anhand eines Ausführungsbeispieles und den Figuren 1a bis 1c näher erläutert werden.

Hierbei zeigen:
- Fig. 1a: einen Ausschnitt eines Bettrahmens mit Blick auf einen Längsseitenabschnitt und eine auf einer Abdeckung befindlichen Polsterung sowie erkennbarer Sacklochbohrung zur Magnetaufnahme;
- Fig. 1b: eine ähnliche Darstellung gemäß Fig. 1a, jedoch mit bereits eingesetzten und durch Verschrauben fixierten Permanentmagneten in der Sacklochbohrung; und
- Fig. 1c: eine fertig bezogene Liegestatt, wobei der Bezug einerseits die Polsterung und andererseits einen Teil des Rahmens bzw. des Bettgestells umfasst.

Gemäß den Figuren 1a und 1b wird von einem Bettgestellrahmen ausgegangen, der zwei gegenüberliegende Seitenholme 1 sowie einen kopfseitigen Holm 2 und einen fußseitigen, nicht dargestellten weiteren Holm aufweist. Der aus den Holmen bestehende Rahmen ist beim gezeigten Beispiel mit einer Spanplattenabdeckung 3 versehen.

Auf dieser Spanplattenabdeckung 3 befindet sich ein Polsteraufbau 4, beispielhaft bestehend aus einem Polyätherschaum mit TFK.

Im Bereich des Seitenholmes 1 befindet sich mindestens eine Sacklochbohrung 5, deren Tiefe und Durchmesser auf die Abmessungen eines einzusetzenden Magneten 6 (Figur 1b) abgestimmt ist.

Beim gezeigten Beispiel ist der Magnet 6 in der Sacklochbohrung 5 mit dem Seitenholm 1 durch Verschrauben verbunden.

Die Figur 1c zeigt nun den Endzustand mit fertig bezogener Polsterung 7 und ebenso mit einem Bezug 8 versehenen unteren Teil des Rahmens.

Werden zwei, entsprechend identisch mit einer Magnetanordnung versehene Liegestätten nebeneinander aufgestellt und sind die Magneten 6 mit einer sich anziehenden Polarität ausgewählt, wird eine gesicherte Lageposition der gebildeten Doppel- oder Mehrfachliegestatt erhalten.

Ist der Zugang zu den Seitenholmen gewünscht, sei es beispielsweise um einen Bettbezug zu wechseln oder die Position der Liegestätten zu ändern, können die magnetischen Haltekräfte leicht von einer Person überwunden und die Liegestätten durch Verschieben bewegt werden.

Anstelle einer Paarung von Magneten 6 miteinander bzw. untereinander kann auch eine Paarung Magnet mit ferromagnetischer Platte ausgeführt werden.

Es sei darauf hingewiesen, dass die Figuren und das geschilderte Ausführungsbeispiel nur eine mögliche Ausbildung einer Liegestatt, zum Beispiel in Form eines Boxspringbettes illustriert.

Das hier maßgebliche Prinzip der magnetischen Fixierung von Bettkästen bzw. Bettrahmen zum Bilden oder Auflösen einer Doppelliegestatt kann unabhängig von der sonstigen Gestaltung der Liegestatt Verwendung finden.

Wesentlich ist weiterhin, dass die Anordnung der Magnete für den Nutzer der Liegestatt nicht bzw. nicht ohne weiteres erkennbar ist, und zwar aufgrund der verdeckten Ausbildung mit entsprechendem an sich bekanntem Überzug. Damit werden Irritationen hinsichtlich sich ausbildender Permanentmagnetfelder vermieden.

Bevorzugt befinden sich die Befestigungspunkte bzw. Sacklochbohrungen 5 für die Magneten 6 im unteren, bodenseitigen Bereich der Seitenholme bzw. Längsseiten eines Bettrahmens und damit maximal entfernt von einer auf der Liegestatt befindlichen Person.

## Patentansprüche

1. Liegestatt, insbesondere Bett, mit nebeneinander anordenbaren, jeweils einen Rahmen aufweisenden, eine Polsterung (4) und/oder Matratze umfassenden Schlaf- oder Ruhebereich, wobei durch das Aneinanderreihen eine Mehrfach-, insbesondere Doppelliegestatt, ausbildbar ist,
**dadurch gekennzeichnet, dass**
die Lagebeziehung der jeweils neben- bzw. aneinandergereihten Liegestätten durch eine Magnetanordnung lösbar gehalten ist.

2. Liegestatt nach Anspruch 1,
**dadurch gekennzeichnet, dass**
im Bereich des Rahmens oder eines Bettkastens mehrere Permanentmagnete (6) befindlich ist.

3. Liegestatt nach Anspruch 2,
**dadurch gekennzeichnet, dass**
bei im Wesentlichen baugleichen Rahmen oder Bettkästen die Permanentmagnete (6) zur Fixierung und Bildung einer Doppelliegestatt an identischen Positionen befestigt und mit einer sich anziehenden Polarität versehen sind.

4. Liegestatt nach einem der vorangegangenen Ansprüche,
**dadurch gekennzeichnet, dass**
die Magnetanordnung aus einer Gruppe von Permanentmagneten (6) besteht, welche auf den Längsseiten oder Seitenholmen (1) des Rahmens befestigt sind, wobei sich die Magnete (6) der Gruppe sowohl im Fussbereich- als auch im Kopfbereich befinden.

5. Liegestatt nach einem der vorangegangenen Ansprüche,
**dadurch gekennzeichnet, dass**
die Magnete (6) der Magnetanordnung versenkt, insbesondere oberflächenbündig im Rahmen oder Seitenholm (1) eingelassen sind.

6. Liegestatt nach einem der vorangegangenen Ansprüche,
**dadurch gekennzeichnet, dass**
die Magnetanordnung mit einer nicht-ferromagnetischen Abdeckung versehen ist.

7. Liegestatt nach Anspruch 6,
**dadurch gekennzeichnet, dass**
die Abdeckung ein textiler Materialbezug, ein Lederbezug oder Teil einer Polsterung ist.

8. Liegestatt nach einem der vorangegangenen Ansprüche,
**dadurch gekennzeichnet, dass**
die Magnetanordnung mit ferromagnetischen Platten oder ferromagnetischen Flächen kombiniert ist, welche sich am oder im Rahmen befinden oder Bestandteil des Rahmens sind.

9. Liegestatt nach Anspruch 4,
**dadurch gekennzeichnet, dass**
die größeren oder stärkeren Permanentmagnete der Gruppe im Kopfbereich der Liegestatt befindlich sind.

10. Liegestatt nach einem der vorangegangenen Ansprüche,
**dadurch gekennzeichnet, dass**
nach Überwinden der magnetischen Haltekräfte die Lagebeziehung zwischen einer Doppelliegestatt geändert und in zwei separate Einzelliegen überführbar ist und umgekehrt.

11. Liegestatt nach einem der vorangegangenen Ansprüche,
**dadurch gekennzeichnet, dass**
die Permanentmagnete als Topfmagnete ausgebildet sind.

12. Liegestatt nach einem der Ansprüche 1 bis 10,
**dadurch gekennzeichnet, dass**
die Permanentmagnete als Neodym-Scheibenmagnete ausgebildet sind.

13. Liegestatt nach einem der vorangegangenen Ansprüche,
**dadurch gekennzeichnet, dass**
die Permanentmagnete zum leichteren Lösen der resultierenden Haltekräfte schaltbar ausgebildet sind.
